# EUROPÄISCHE PATENTSCHRIFT

(11) **EP 1 288 980 B1**
(45) Veröffentlichungstag und Bekanntmachung des Hinweises auf die Patenterteilung: **31.10.2007**
(21) Anmeldenummer: 02090179.9
(22) Anmeldetag: 23.05.2002
(51) Int. Cl.: H01H 11/00

(54) **Leistungsschalter mit einer lösbaren Verbindung zwischen einer Schaltkontaktanordnung und einer diese betätigenden Antriebsvorrichtung sowie Verfahren zum Aus- und Einbau der Schaltkontaktanordnung**
Circuit breaker with a detachable connection between a switching contact and its driving device and method for mounting and demounting the switching contact
Disjoncteur avec un assemblage détachable entre un contact de commutation et son dispositif d'actionnement ainsi que procédé pour monter et démonter le contact de commutation

(30) Priorität: 03.09.2001 DE 10144106
(43) Veröffentlichungstag der Anmeldung: 05.03.2003
(73) Patentinhaber: SIEMENS AKTIENGESELLSCHAFT, 80333 München (DE)
(72) Erfinder: Bach, Michael, 12437 Berlin (DE); Schmidt, Detlev, 12055 Berlin (DE); Seidler-Stahl, Guenter, 13359 Berlin (DE); Thiede, Ingo, 12159 Berlin (DE); Tuerkmen, Sezai, 13629 Berlin (DE); Wajnberg, Artur, 10555 Berlin (DE)

(56) Entgegenhaltungen:
- EP-A- 0 225 207
- DE-A- 19 637 678
- DE-U- 29 608 061

## Beschreibung

Die Erfindung betrifft einen elektrischen Leistungsschalter mit einer lösbaren Verbindung zwischen einer Schaltkontaktanordnung und einer diese betätigenden Schaltwelle, wobei die Schaltkontaktanordnung zwischen zwei voneinander trennbaren Gehäusekörpern des Leistungsschalters aufgenommen ist und wobei ferner ein in einem Kontaktträger der Schaltkontaktanordnung aufgenommener Koppelbolzen in eine mit der Schaltwelle verbundene Hebelanordnung eingreift.

Leistungsschalter dieser Bauart sind beispielsweise in DE 196 37 678 A1, DE 296 08 061 U1 oder EP 0 225 207 B1 beschrieben. Wegen ihres Einsatzes in Anlagen der Energieversorgung und der hier bestehenden Anforderungen an große Zuverlässigkeit sind Leistungsschalter für eine hohe Lebensdauer bemessen. Daher führt beispielsweise eine Beanspruchung mit hohen Schaltleistungen, beispielsweise bei der Unterbrechung von Kurzschluss-Strömen, nicht zu einem völligen Verschleiß oder Unbrauchbarwerden des gesamten Leistungsschalters, sondern nur bestimmter Komponenten. Zu diesen gehören insbesondere alle Bestandteile der Schaltkontaktanordnungen, da diese unmittelbar der hohen Energie von Schaltlichtbögen ausgesetzt sind, unter deren Einfluss es zu einem Abbrand bzw. Verlust von Kontaktmaterial kommt. Die lösbare Verbindung zwischen den Schaltkontaktanordnungen und der diese betätigenden Antriebsvorrichtung ermöglicht es, nur die abgenutzte Schaltkontaktanordnung zu ersetzen, während alle übrigen Komponenten des Leistungsschalters weiterhin verwendbar sind.

Die erwähnte lösbare Verbindung der Schaltkontaktanordnung mit einer zugehörigen Antriebsvorrichtung ist in der Regel so gestaltet, dass in einem bewegbaren Kontaktträger der Schaltkontaktanordnung ein Koppelbolzen angeordnet ist, der den Kontaktträger gelenkig mit der erwähnten Hebelanordnung verbindet. Eine geeignete Gestaltung der Kontaktträgers und/oder des Koppelbolzens ermöglichen es, den Koppelbolzen unter Verwendung handelsüblicher Werkzeuge zu verschieben oder zu entfernen, nachdem dieser beispielsweise nach Abnahme von Lichtbogenkammern oder anderen die Schaltkontaktanordnung abdeckenden Teilen des Leistungsschalters zugänglich gemacht wurde. Nach Trennung der Gehäusekörper lässt sich dann die Schaltkontaktanordnung vollständig entfernen, wodurch alle stromführenden Teile der Hauptstrombahn des Leistungsschalters zugänglich sind. Hierbei handelt es sich zunächst um eine untere Stromschiene, die in der Regel über biegsame Leiter untrennbar mit einem oder mehreren bewegbaren Kontakthebeln verbunden ist und die mit ihrem aus dem Gehäusekörper hinten herausragenden Ende einen äußeren Anschluss des Leistungsschalters bildet. Ferner ist eine mit den Kontakthebeln zusammenwirkende obere Stromschiene vorhanden, die sinngemäß einen Anschluss des Leistungsschalters bildet. Werden diese Teile ersetzt, so ist anschließend die Verbindung zu der Hebelanordnung wieder herzustellen. Dies erfordert eine bestimmte Position der Hebelanordnung, was wiederum von der Stellung der Schaltwelle abhängt. Diese ist jedoch ihrerseits nicht beliebig drehbar, da sie mit Verklinkungsteilen der Antriebsvorrichtung in Verbindung steht. Dies führt zu der Schwierigkeit, dass sich die Schaltwelle nach dem Wechsel der Schaltkontaktanordnung in der EIN-Stellung befinden kann und somit der rückwärtige Gehäusekörper des Leistungsschalters, durch den sich die Stromschienen erstrecken, nicht kräftefrei mit dem zugehörigen vorderen Gehäusekörper verbinden lässt. Dies würde nämlich das Spannen sämtlicher Kontaktkraftfedern der Schaltkontaktanordnungen (je nach Ausführung des Leistungsschalters 3 oder 4) erfordern. Da dies nicht praktikabel ist, verbleibt nur die Möglichkeit, die Schaltwelle in ihre Ausschaltstellung zu bringen, wozu es erforderlich ist, in der Antriebsvorrichtung befindliche Verklinkungsteile von Hand zu betätigen und weitere mechanische Glieder vorübergehend in eine bestimmte Stellung zu überführen. Hierfür ist Voraussetzung, dass durch Demontage mehrerer Baugruppen des Leistungsschalters zunächst Zugang zu den betreffenden Baugruppen der Antriebsvorrichtung geschaffen wird. Diese Arbeiten sind zeitraubend und erfordern eingehende Kenntnisse über den Aufbau des betreffenden Leistungsschalters. In der Regel kann daher der Austausch von Schaltkontaktanordnungen nur von speziell unterwiesenen Fachkräften in einer Spezialwerkstatt erfolgen.

Der Erfindung liegt hiervon ausgehend die Aufgabe zugrunde, den Austausch einer Schaltkontaktanordnung wesentlich zu vereinfachen und insbesondere auf Schritte zu beschränken, die auch vom Benutzer des Leistungsschalters durchführbar sind.

Diese Aufgabe wird gemäß der Erfindung dadurch gelöst, dass ein Haltestück zum Fixieren und Drehen der Schaltwelle in einer zum Trennen und erneuten Verbinden der mit dem Kontaktträger geeigneten Stellung vorgesehen ist. Bei geeigneter Wahl der Winkelstellung der Schaltwelle wird dabei ohne Manipulationen oder Eingriffen an den Verklinkungseinrichtungen der Antriebsvorrichtung ein kräftefreies Arbeiten ermöglicht. Da somit auch kein Zugang zu der Antriebsvorrichtung erforderlich ist, entfallen bisher erforderliche Schritte zur Demontage und erneuten Montage von Baugruppen, die der Antriebsvorrichtung benachbart sind.

Es erweist sich im Rahmen der Erfindung als vorteilhaft, wenn das Haltestück als Griffhebel ausgebildet ist und ein Kupplungsorgan zur drehschlüssigen Kupplung mit der Schaltwelle aufweist. In dieser Ausführung ist das Haltestück vom Benutzer leicht anwendbar, wenn die Schaltwelle des Leistungsschalters in bekannter Weise ihrerseits kuppelbar ausgebildet ist. Ein Beispiel hierfür ist in der EP 0 789 925 B1, Figur 5, gezeigt.

Wenngleich davon auszugehen ist, dass die Überführung der Schaltwelle in die zum Auswechseln der Schaltkontaktanordnung geeignete Stellung keinen hohen Kraftaufwand erfordern wird, empfiehlt es sich, das Haltestück mit einen zur Ausübung eines Drehmomentes auf die Schaltwelle dienenden Griffteil zu versehen sowie eine den Griffteil durchsetzende Durchgangsöffnung zur Aufnahme eines das Haltestück in einer Endstellung festlegendes Befestigungsmittel anzuordnen. Der Griffteil mit der Durchgangsöffnung sind insbesondere bei einem Leistungsschalter vorteilhaft anwendbar, der ein die Antriebsvorrichtung frontseitig abdeckendes und lösbar an einem vorderen Gehäusekörper zu befestigendes Bedienpult besitzt. Bei der Abnahme des Bedienpultes vom Leistungsschalter werden nämlich Auflagefläche und Aufnahmeöffnungen für Befestigungsmittel des Bedienpultes zugänglich. Wird nun das Haltestück derart bemessen, dass es in seiner Endstellung mit dem Griffteil an einer für das Bedienpult vorgesehenen Auflagefläche am vorderen Gehäusekörper anliegt und die Durchgangsöffnung mit einer in der Auflagefläche befindlichen Aufnahmeöffnung für ein Befestigungsmittel des Bedienpultes korrespondiert, so kann der Benutzer das Haltestück auf einfache Weise fixieren. Werden die vorstehend beschriebenen Gestaltungen ganz oder teilweise verwirklicht, so ermöglichen diese einen im Vergleich zu den bisherigen Verfahren vorteilhaft abgekürzten Verfahrensablauf zum Austausch einer Schaltkontaktanordnung:
a) Entfernen des Bedienpultes des Leistungsschalters,
b) Ansetzen des Haltestückes an die Schaltwelle und Drehen der Schaltwelle bis in eine vorgesehene Endstellung,
c) Befestigung des Haltestückes zur Aufrechterhaltung der Endstellung,
d) Lösen von Befestigungsmitteln zur Trennung der die Schaltkontaktanordnung aufnehmenden Gehäusekörper,
e) Lösen der Verbindung zwischen dem Kontaktträger und der Hebelanordnung (,
f) Entnahme der Schaltkontaktvorrichtung und Einsetzen einer anderen Schaltkontaktanordnung,
g) Herstellen der Verbindung zwischen der Hebelanordnung und dem Kontaktträger,
h) Zusammenfügen der Gehäusekörper und Einsetzen der zugehörigen Befestigungsmittel,
i) Entfernen des Haltestückes,
k) Montage des Bedienpultes.

Die Erfindung wird im Folgenden anhand des in den Figuren dargestellten Ausführungsbeispieles näher erläutert.

Die Figur 1 zeigt in einer Seitenansicht vereinfacht einen Niederspannungs-Leistungsschalter.

Die Figur 2 zeigt eine Schaltkontaktanordnung des Leistungsschalters gemäß der Figur 1.

Die Figur 3 zeigt zwei voneinander getrennte Gehäusekörper des Leistungsschalters gemäß der Figur 1 und teilweise eine von den Gehäusekörpern umschlossene Schaltkontaktanordnung.

In der Figur 4 ist als Einzelheit eine Anordnung zur lösbaren Kopplung eines Haltestückes mit einer Schaltwelle des Leistungsschalters gemäß der Figur 1 dargestellt.

Die Figur 5 zeigt einen vorderen Gehäusekörper des Leistungsschalters gemäß der Figur 1 mit entfernten Baugruppen und mit einem seitlich angesetzten Haltestück für eine Schaltwelle.

Die Figur 6 zeigt als vergrößerte Einzelheit die Anbringung des Haltestückes.

Die Figur 7 zeigt das Haltestück als Einzelteil in einer perspektivischen Darstellung.

Die Figur 8 veranschaulicht in mehreren Teilfiguren ein Verfahren zum Austausch einer Schaltkontaktanordnung bei einem Leistungsschalter gemäß den vorangehenden Figuren.

Zunächst werden anhand der Figur 1 die allgemeinen Merkmale eines im Rahmen der Erfindung betrachteten Niederspannungs-Leistungsschalters erläutert. Der Leistungsschalter 1 weist einen hinteren, als Rückwand ausgebildeten Gehäusekörper 2 sowie einen vorderen Gehäusekörper 3 auf, der mit dem Gehäusekörper 2 verbunden ist. Zwischen den Gehäusekörpern 2 und 3 ist eine in der Figur 1 nicht sichtbare Schaltkontaktanordnung 4 aufgenommen, zu der eine obere Stromschiene 5 und eine untere Stromschiene 6 gehören, die zur Verbindung der Hauptstrombahn des Leistungsschalters 1 mit einem äußeren Stromkreis dient. In bekannter Weise kann der Leistungsschalter 1 mehrpolig ausgebildet sein und dementsprechend mehrere Schaltkontaktanordnungen 4 enthalten. Der Gehäusekörper 3 ist als Träger mechanischer und elektronischer Baugruppen ausgebildet. Hierzu gehört insbesondere eine Antriebsvorrichtung, die mit der Schaltkontaktanordnung 4 bzw. mehreren solcher Schaltkontaktanordnungen durch eine Schaltwelle 8 zusammenwirkt, die an wenigstens einer Seitenwand des Gehäusekörpers 3 zugänglich ist. Nach vorn ist der Gehäusekörper 3 durch ein Bedienpult 9 abgedeckt, an dem alle für den Benutzer wesentlichen Betätigungs-, Bedien- und Einstellorgane angeordnet sind.

Den prinzipiellen Aufbau der Schaltkontaktanordnung 4 zeigt die Figur 2. Wie man erkennt, steht mit der unteren Anschluss-Schiene 6 durch biegsame Leiter 10 ein Kontakthebel 11 in Verbindung, der in der geschlossenen Stellung der Schaltkontaktanordnung mit der oberen Stromschiene 5 in Berührung steht. Dabei sorgen Kontaktkraftfedern 12, die in einer Ausnehmung eines den Kontakthebel 11 aufnehmenden Kontaktträgers 13 für eine Kontaktkraft, die einen sicheren Stromübergang gewährleistet. Der Kontakthebel 11 ist an dem Kontaktträger 13 mittels eines Lagerbolzens 14 schwenkbar gelagert. Der Kontaktträger 13 ist seinerseits um einen Lagerzapfen 15 schwenkbar, wobei sich das hierdurch gebildete Schwenklager nahe dem inneren stirnseitigen Ende der unteren Stromschiene 6 befindet. Wie dies an sich bekannt ist, können in einem Kontaktträger 13 eine Vielzahl von Kontakthebeln 11 parallel zueinander auf einem gemeinsamen Lagerbolzen 14 angeordnet sein. Die Stromschienen 5 und 6 sind in ihrer Breite entsprechend bemessen und besitzen Kontaktflächen bzw. Schaltstücke für alle Kontakthebel.

Der Kontaktträger 13 ist mittels der erwähnten Schaltwelle 8 durch eine Hebelanordnung betätigbar, damit die Kontakthebel 11 aus der gezeigten Einschaltstellung in eine Ausschaltstellung überführt werden können. Die Hebelanordnung umfasst einen oder mehrere auf der Schaltwelle 8 sitzende Treibhebel 16 sowie Koppellaschen 17. Diese sind einerseits mittels eines Gelenkbolzens 18 mit dem Treibhebel 16 und andererseits mittels eines Koppelbolzens 19 mit dem Kontaktträger 13 verbunden. Auch die Koppellaschen 17 können mehrfach in paralleler Anordnung vorgesehen sein, um eine symmetrische Kraftübertragung sicherzustellen. Zur Überführung der Schaltkontaktanordnung in ihre Ausschaltstellung wird die Schaltwelle 8 im Uhrzeigersinn gedreht, wodurch die Treibhebel 16 die Koppellaschen 17 nach links zieht und hierdurch den Kontaktträger 13 um seinen Lagerzapfen 15 entgegen dem Uhrzeigersinn verschwenkt.

Die Gehäusekörper 2 und 3 sind miteinander verbunden und lassen sich nach der Entfernung von Befestigungsmitteln voneinander trennen, wie dies in der Figur 3 veranschaulicht ist. Teile der Schaltkontaktanordnung 4, nämlich der Kontaktträger 13 und Kontakthebel 11, sind in der Figur 3 gleichfalls erkennbar. Durch seitliche Vorsprünge 20 am hinteren Gehäusekörper 2 und entsprechende Ausnehmungen 21 am vorderen Gehäusekörper 3 wird dafür gesorgt, dass bei der Trennung der genannten Gehäusekörper der Koppelbolzen 14 am Kontaktträger 13 zugänglich ist. Zur Erleichterung der nachfolgenden erneuten Verbindung der Gehäusekörper 2 und 3 sind am Gehäusekörper 2 Laschen oder Zungen 22 angebracht.

Gleichfalls ist aus der Figur 3 die Position eines stirnseitigen Zuganges zur Schaltwelle 8 zu erkennen. Entsprechend der in der Figur 4 gezeigten Einzelheit, die etwa der Anordnung nach der EP 0 789 925 B1, Figur 5, entspricht (dort jedoch für andere Zwecke benutzt wird) befindet sich an dem einen Ende der Schaltwelle 8 nahe einem Lager 26 ein durch Abflachungen gebildeter Kupplungssteg 23, auf den drehschlüssig ein isolierender Adapter 25 aufgesetzt ist. Dieser ragt durch eine Seitenwand 24 und besitzt außen einen Kupplungssteg 27 für ein Haltestück 28. Dieses weist ein Nabenteil 29 mit einem als Kupplungsorgan dienenden Kupplungsschlitz 30 auf. Von dem Nabenteil 29 geht ein Griffteil 31 aus, in dem eine Durchgangsöffnung 34 angeordnet ist. Beschaffenheit und Anwendung des Haltestückes 28 gehen näher aus den Figuren 5, 6 und 7 hervor, auf die im Folgenden Bezug genommen wird.

Die Anwendung des Adapters 25 ist für die Verbindung des Haltestückes 28 mit der Schaltwelle 8 zweckmäßig, jedoch nicht erforderlich, denn offensichtlich lassen sich die beiden Teile mittels des Kupplungssteges 23 und des Kupplungsschlitzes 30 unmittelbar in Eingriff bringen. Der Adapter bietet jedoch die Möglichkeit, beispielweise an der Schaltwelle 8 und dem Haltestück unterschiedliche geformte Kupplungselemente anzubringen und weitere Bedingungen zu verwirklichen.

Die Figur 5 zeigt den Gehäusekörper 3, wie er sich dem Betrachter nach Abnahme des Bedienpultes 9 (Figur 1) und Entfernung aller Baugruppen einschließlich der Schaltwelle 14 darbietet. Das Haltestück 28 ist zur Anbringung an der rechten Seitenwand 24 des Gehäusekörpers 3 bestimmt. Ein Nabenteil 29 mit einem erwähnten Kupplungsschlitz 30 gelangt in der Stellung gemäß der Figur 5 in Eingriff mit dem Kupplungssteg 23 der Schaltwelle 8 oder, wenn der Adapter 25 vorgesehen ist, mit dem entsprechenden Kupplungssteg 27 des Adapters 25. Der Griffteil 31 des Haltestückes 28 ermöglicht es dem Benutzer, das Haltestück 28 zunächst in der Ausgangsstellung mit der Schaltwelle 8 zu verbinden und diese , diese dann in die vorgesehene Endstellung zu verdrehen. In dieser gelangt der Griffteil 31 zur Anlage an einer Auflagefläche 32 an der Seitenwand 24 des Gehäusekörpers 3, die zur Auflage und Befestigung des Bedienpultes 9 (Figur 1) vorgesehen ist. Hierzu befindet sich in der Auflagefläche 32 eine Aufnahmeöffnung 33 für ein Befestigungsmittel (Schraube oder dgl.). Der Griffteil 31 des Haltestückes 28 ist mit einer Durchgangsöffnung 34 versehen, die mit der Aufnahmeöffnung 33 in der Auflagefläche 32 korrespondiert, wenn das Haltestück 28 in seine Endstellung gebracht worden ist. Entsprechend der Figur 6 kann dann ein Befestigungsmittel 35, z. B. in der Gestalt der gezeigten Sechskantschraube, eingesetzt werden.

Die Vorgehensweise beim Austausch einer Schaltkontaktanordnung 4 bei einem Leistungsschalter 1 gemäß der Figur 1 wird nun im Zusammenhang anhand der Figur 8 erläutert. Die einzelnen Schritte sind dabei, soweit bildlich darstellbar, mit den gleichen Bezeichnungen (a bis k) versehen, wie sie der Patentanspruch 5 enthält. Im Schritt a wird zunächst das Bedienpult 9 vom Leistungsschalter 1 abgenommen, wodurch insbesondere die an der rechten Seitenwand 24 des Gehäusekörpers 3 befindlichen Auflageflächen 32 für das Bedienpult freigelegt werden. Im nachfolgenden Schritt b wird das Haltestück 28 in der beschriebenen Weise auf die Schaltwelle 8 aufgesetzt, um diese durch Betätigung des Griffteiles 31 in eine vorgesehene Endstellung zu bringen, die sich für den Austausch der Schaltkontaktanordnung am besten eignet. In Betracht kommt hier insbesondere eine Zwischenstellung der Schaltwelle zwischen AUS und EIN, und zwar kurz vor dem Beginn des Spannens der Kontaktkraftfedern. In dieser Endstellung liegt der Griffteil 31 an der Auflagefläche 32 an und das Befestigungsmittel sichert die Schaltwelle 8 mittels des Haltestückes 28 in der betreffenden Stellung. Im anschließenden Schritt d werden Befestigungsmittel gelöst, welche die Gehäusekörper 2 und 3 miteinander verbinden. In bekannter Weise kann es sich hierbei um Zuganker handeln sowie um Fußteile, die sich über beide Gehäuseteile erstrecken. Die Entnahme der Schaltkontaktanordnung 4 (Figur 2) mit ihren wesentlichen Bestandteilen Kontaktträger 13 mit Kontakthebeln 11 sowie obere Stromschiene 5 und untere Stromschiene 6 ist nach Durchführung des Schrittes e möglich, der im wesentlichen in einer Entfernung des Koppelbolzens 19 besteht. Auf die hierzu bekannten unterschiedlichen Anordnungen, etwa nach der EP 0 225 207, der DE 196 37 678 A1 oder DE 269 08 061 U1 wird nochmals verwiesen. Im Schritt f wird die Schaltkontaktanordnung entnommen und durch eine neue gleiche Schaltkontaktanordnung 36 ersetzt.

Die nachfolgend erforderlichen Schritte g, h, i und k dienen der Wiederherstellung des Ausgangszustandes und stellen somit die Umkehr der bereits erläuterten Schritte a bis e dar. Um dies in der Figur 8 zu veranschaulichen, sind jeweils in Klammern den Schritten a bis e die entsprechenden Schritte g bis k nachgestellt.

Nicht näher eingegangen wurde vorstehend auf die Behandlung der Löschkammer 7, deren Entfernung gleichfalls zweckmäßig ist. Dies kann bereits zu Beginn der Arbeiten erfolgen, z. B. nach der Abnahme des Bedienpultes 9 im Schritt a. Es reicht jedoch aus, die Löschkammer 7 vor der Trennung der Gehäusekörper 2 und 3 vorzunehmen, was in der Figur 8 als Schritt d1 und als entsprechender, beim Zusammenbau vorzunehmender Schritt h1 dargestellt ist.

## Patentansprüche

1. Elektrischer Leistungsschalter (1) mit einer lösbaren Verbindung zwischen einer Schaltkontaktanordnung (4) und einer diese betätigenden Schaltwelle (8), wobei die Schaltkontaktanordnung (4) zwischen zwei voneinander trennbaren Gehäusekörpern (2, 3) des Leistungsschalters (1) aufgenommen ist und wobei ferner ein in einem Kontaktträger (13) der Schaltkontaktanordnung (4) aufgenommener Koppelbolzen in eine mit der Schaltwelle (8) verbundene Hebelanordnung (16, 17, 18) eingreift,
**gekennzeichnet durch** ein Haltestück (28) zum Fixieren und Drehen der Schaltwelle (8) in einer zum Trennen und erneuten Verbinden der Hebelanordnung (16, 17, 18) mit dem Kontaktträger (13) geeigneten Stellung.

2. Leistungsschalter nach Anspruch 1,
**dadurch gekennnzeichnet, dass**
das Haltestück (28) als Griffhebel ausgebildet ist und ein Kupplungsorgan zur drehschlüssigen Kupplung mit der Schaltwelle (8) aufweist.

3. Leistungsschalter nach Anspruch 2,
**dadurch gekennnzeichnet, dass**
das Haltestück (28) einen zur Ausübung eines Drehmomentes auf die Schaltwelle dienenden Griffteil (31) sowie eine den Griffteil (31) durchsetzende Durchgangsöffnung (34) zur Aufnahme eines das Haltestück (28) in einer Endstellung festlegendes Befestigungsmittel (35) besitzt.

4. Leistungsschalter nach Anspruch 3 mit einem den vorderen Gehäusekörper (3) frontseitig abdeckenden und lösbar an diesem zu befestigenden Bedienpult (9),
**gekennzeichnet durch** eine Bemessung des Haltestückes (28) derart, dass dieses in seiner Endstellung mit dem Griffteil (31) an einer für das Bedienpult (9) vorgesehenen Auflagefläche (329 am vorderen Gehäusekörper (3) anliegt und dass die Durchgangsöffnung (34) mit einer Aufnahmeöffnung (33) für ein Befestigungsmittel des Bedienpultes (9) korrespondiert.

5. Verfahren zum Aus- und Einbau der Schaltkontaktanordnung (4) eines Leistungsschalters (1) nach einem der vorangehenden Ansprüche,
**gekennzeichnet durch** folgende Schritte:
a) Entfernen des Bedienpultes (9) des Leistungsschalters (1),
b) Ansetzen des Haltestückes (28) an die Schaltwelle (8) und Drehen der Schaltwelle (8) bis in eine vorgesehene Endstellung,
c) Befestigung des Haltestückes zur Aufrechterhaltung der Endstellung,
d) Lösen von Befestigungsmitteln zur Trennung der die Schaltkontaktanordnung (4) aufnehmenden Gehäusekörper (2, 3),
e) Lösen der Verbindung zwischen dem Kontaktträger (13) und der Hebelanordnung (16, 17, 18),
f) Entnahme der Schaltkontaktvorrichtung (4) und Einsetzen einer anderen Schaltkontaktanordnung (36),
g) Herstellen der Verbindung zwischen der Hebelanordnung (16, 17, 18) und dem Kontaktträger (13),
h) Zusammenfügen der Gehäusekörper (2, 3) und Einsetzen der zugehörigen Befestigungsmittel,
i) Entfernen des Haltestückes (28),
k) Montage des Bedienpultes (9).

## Claims

1. Electrical circuit breaker (1) having a detachable connection between a switching contact arrangement (4) and a switching shaft (8) which operates it, with the switching contact arrangement (4) being held between two housing bodies (2, 3), which can be separated from one another, of the circuit breaker (1), and with, furthermore, a coupling bolt, which is held in a contact support (13) of the switching contact arrangement (4), engaging in a lever arrangement (16, 17, 18), which is connected to the switching shaft (8),
**characterized by** a holding piece (28) for fixing and rotating the switching shaft (8) in a position which is suitable for disconnection and for renewed connection of the lever arrangement (16, 17, 18) to the contact support (13).

2. Circuit breaker according to Claim 1,
**characterized in that**
the holding piece (28) is in the form of a handle lever and has a coupling member for rotationally locked coupling to the switching shaft (8).

3. Circuit breaker according to Claim 2,
**characterized in that**
the holding piece (28) has a handle part (31), which is used to exert a torque on the switching shaft, as well as an aperture opening (34), which passes through the handle part (31), for holding an attachment means (35), which fixes the holding piece (28) in one end position.

4. Circuit breaker according to Claim 3, having a control panel (9) which covers the front of the front housing body (3) and can be detachably attached to it,
**characterized by** the holding piece (28) being designed such that, in its end position, its handle part (31) rests on a contact surface (32) on the front housing body (3) and provided for the control panel (9), and such that the aperture opening (34) corresponds to a holding opening (33) for an attachment means for the control panel (9).

5. Method for removing and installing the switching contact arrangement (4) of the circuit breaker (1) according to one of the preceding claims,
**characterized by** the following steps:
a) removal of the control panel (9) of the circuit breaker (1),
b) fitting of the holding piece (28) to the switching shaft (8) and rotation of the switching shaft (8) to a predetermined end position,
c) attachment of the holding piece for maintaining the end position,
d) releasing the attachment means in order to disconnect the housing bodies (2, 3) which hold the switching contact arrangement (4),
e) releasing the connection between the contact support (13) and the lever arrangement (16, 17, 18),
f) removal of the switching contact arrangement (4) and insertion of another switching contact arrangement (36),
g) making the connection between the lever arrangement (16, 17, 18) and the contact support (13),
h) joining the housing bodies (2, 3) and insertion of the associated attachment means,
i) removal of the holding piece (28),
k) fitting of the control panel (9).

## Revendications

1. Disjoncteur (1) électrique ayant une liaison détachable entre un dispositif (4) de contact de commutation et un arbre (8) de commande l'actionnant, le dispositif (4) de contact de commutation étant reçu entre deux pièces (2, 3) séparables l'une de l'autre du boîtier du disjoncteur (1) et, en outre, un axe de couplage reçu dans un porte-contact (13) du dispositif (4) de contact de commutation pénétrant dans un dispositif (16, 17, 18) à levier relié à l'arbre (8) de commande,
**caractérisé par** une pièce (2B) de maintien pour immobiliser et amener par rotation l'arbre (8) de commande dans une position appropriée à la séparation et à la liaison renouvelée du dispositif (16, 17, 18) à levier avec le porte-contact (13).

2. Disjoncteur suivant la revendication 1,
**caractérisé en ce que** la pièce (28) de maintien est sous la forme d'un levier de préhension et a un organe de couplage pour le rendre solidaire en rotation de l'arbre (8) de commande.

3. Disjoncteur suivant la revendication 2,
**caractérisé en ce que** la pièce (28) de maintien a une partie (31) de préhension servant à appliquer un couple de rotation à l'arbre de commande, ainsi qu'une ouverture (34) de passage traversant la partie (31) de préhension et recevant un moyen (35) de fixation fixant la pièce (28) de maintien en une position d'extrémité.

4. Disjoncteur suivant la revendication 3, comprenant un pupitre (9) de commande recouvrant du côté frontal la pièce (3) avant du boîtier et pouvant y être fixé de manière détachable,
**caractérisé par** un dimensionnement de la pièce (28) de maintien de façon à ce que celle-ci s'applique dans sa position d'extrémité par la partie (31) de préhension à une surface (29) de la pièce (3) avant du boîtier prévu pour l'appui du pupitre (9) de commande, et en ce que l'ouverture (34) de passage correspond à une ouverture (33) de réception d'un moyen de fixation du pupitre (9) de commande.

5. Procédé de démontage et de montage du dispositif (4) de contact de commutation d'un disjoncteur (1) suivant l'une des revendications précédentes,
**caractérisé par** des stades suivants :
a) on enlève le pupitre (9) de commande du disjoncteur (1),
b) on met la pièce (28) de maintien sur l'arbre (8) de commande et on fait tourner l'arbre (8) de commande jusqu'à une position d'extrémité prévue,
c) on fixe la pièce de maintien pour maintenir la position d'extrémité,
d) on desserre des moyens de fixation pour séparer la pièce (2, 3) du boîtier recevant le dispositif (4) de contact de commutation,
e) on met fin à la liaison entre le porte-contact (13) et le dispositif (16, 17, 18) à levier,
f) on retire le dispositif (4) de contact de commutation et on insère un autre dispositif (36) de contact de commutation,
g) on ménage la liaison entre le dispositif (16, 17, 18) à levier et le porte-contact (13),
h) on assemble les pièces (2, 3) du boîtier et on insère les moyens de fixation associés,
i) on enlève la pièce (28) de maintien,
k) on monte le pupitre (9) de commande.
